# EUROPÄISCHE PATENTSCHRIFT

(11) **EP 2 979 051 B1**
(45) Veröffentlichungstag und Bekanntmachung des Hinweises auf die Patenterteilung: **17.07.2019**
(21) Anmeldenummer: 14714174.1
(22) Anmeldetag: 27.03.2014
(51) Int. Cl.: F25J 3/04

(54) **VERFAHREN UND VORRICHTUNG ZUR ERZEUGUNG VON GASFÖRMIGEM DRUCKSAUERSTOFF MIT VARIABLEM ENERGIEVERBRAUCH**
METHOD AND DEVICE FOR PRODUCING GASEOUS COMPRESSED OXYGEN HAVING VARIABLE POWER CONSUMPTION
PROCÉDÉ ET DISPOSITIF PERMETTANT DE PRODUIRE AVEC UNE CONSOMMATION D'ÉNERGIE VARIABLE DE L'OXYGÈNE SOUS PRESSION SOUS FORME GAZEUSE

(30) Priorität: 28.03.2013 EP 13001637
(43) Veröffentlichungstag der Anmeldung: 03.02.2016
(73) Patentinhaber: Linde AG, 80331 München (DE)
(72) Erfinder: GOLOUBEV, Dimitri, 80804 München (DE)
(74) Vertreter: Imhof, Dietmar
(86) Internationale Anmeldenummer: PCT/EP2014/000832
(87) Internationale Veröffentlichungsnummer: WO 2014/154361

(56) Entgegenhaltungen:
- EP-A1- 0 949 471
- EP-A2- 0 793 070
- US-A1- 2005 132 746
- US-A1- 2006 010 912
- GOLDSTONE P ET AL: "TONNAGE NITROGEN GENERATION FOR OIL AND GAS ENHANCED RECOVERY IN THE NORTH SEA", PROCEEDINGS GAS PROCESSORS ASSOCIATION. GPA MEETING/ANNUALCONVENTION, XX, XX, 1. Januar 1992 (1992-01-01), Seiten 1-07, XP001207944,

## Beschreibung

Die Erfindung betrifft ein Verfahren zur variablen Erzeugung von gasförmigem Drucksauerstoff mit variablem Energieverbrauch gemäß dem Oberbegriff des Patentanspruchs 1.

Verfahren und Vorrichtungen zur Tieftemperaturzerlegung von Luft sind zum Beispiel aus Hausen/Linde, Tieftemperaturtechnik, 2. Auflage 1985, Kapitel 4 (Seiten 281 bis 337) bekannt.

Das Destillationssäulen-System kann als Zwei-Säulen-System (zum Beispiel als klassisches Linde-Doppelsäulensystem) ausgebildet sein, oder auch als Drei- oder Mehr-Säulen-System. Es kann zusätzlich zu den Kolonnen zur Stickstoff-Sauerstoff-Trennung weitere Vorrichtungen zur Gewinnung hoch reiner Produkte und/oder anderer Luftkomponenten, insbesondere von Edelgasen aufweisen, beispielsweise eine Argongewinnung und/oder eine Krypton-Xenon-Gewinnung.

Bei dem Prozess wird ein flüssig auf Druck gebrachter Sauerstoff-Produktstrom gegen einen Wärmeträger verdampft und schließlich als gasförmiges Druckprodukt gewonnen. Diese Methode wird auch als Innenverdichtung bezeichnet. Sie dient zur Gewinnung von Drucksauerstoff. Für den Fall eines überkritischen Drucks findet kein Phasenübergang im eigentlichen Sinne statt, der Produktsttom wird dann "pseudo-verdampft".

Gegen den (pseudo-)verdampfenden Produktstrom wird ein unter hohem Druck stehender Wärmeträger verflüssigt (beziehungsweise pseudo-verflüssigt, wenn er unter überkritischem Druck steht). Der Wärmeträger wird häufig durch einen Teil der Luft gebildet, im vorliegenden Fall von dem "zweiten Teilstrom" der verdichteten Einsatzluft; gelegentlich wird dieser Strom auch Drosselstrom genannt, obwohl er anstelle eines Drosselventils auch in einer Flüssigturbine (DFE = "dense fluid expander") entspannt werden kann.

Innenverdichtungsverfahren sind zum Beispiel bekannt aus DE 830805, DE 901542 (= US 2712738/US 2784572), DE 952908, DE 1103363 (= US 3083544), DE 1112997 (= US 3214925), DE 1124529, DE 1117616 (= US 3280574), DE 1226616 (= US 3216206), DE 1229561 (= US 3222878), DE 1199293, DE 1187248 (= US 3371496), DE 1235347, DE 1258882 (= US 3426543), DE 1263037 (= US 3401531), DE 1501722 (= US 3416323), DE 1501723 (= US 3500651), DE 253132 (= US 4279631), DE 2646690, EP 93448 B1 (= US 4555256), EP 384483 B1 (= US 5036672), EP 505812 B1 (= US 5263328), EP 716280 B1 (= US 5644934), EP 842385 B1 (= US 5953937), EP 758733 B1 (= US 5845517), EP 895045 B1 (= US 6038885), DE 19803437 A1, EP 949471 B1 (= US 6185960 B1), EP 955509 A1 (= US 6196022 B1), EP 1031804 A1 (= US 6314755), DE 19909744 A1, EP 1067345 A1 (= US 6336345), EP 1074805 A1 (= US 6332337), DE 19954593 A1, EP 1134525 A1 (= US 6477860), DE 10013073 A1, EP 1139046 A1, EP 1146301 A1, EP 1150082 A1, EP 1213552 A1, DE 10115258 A1, EP 1284404 A1 (= US 2003051504 A1), EP 1308680 A1 (= US 6612129 B2), DE 10213212 A1, DE 10213211 A1, EP 1357342 A1 oder DE 10238282 A1DE 10302389 A1, DE 10334559 A1, DE 10334560 A1, DE 10332863 A1, EP 1544559 A1, EP 1585926 A1, DE 102005029274 A1 EP 1666824 A1,EP 1672301 A1, DE 102005028012 A1, WO 2007033838 A1, WO 2007104449 A1, EP 1845324 A1, DE 102006032731 A1, EP 1892490 A1, DE 102007014643 A1, A1, EP 2015012 A2, EP 2015013 A2, EP 2026024 A1 , WO 2009095188 A2 oder DE 102008016355 A1.

Vielfach zwingt ein schwankender Sauerstoffbedarf dazu, eine Luftzerlegungsanlage auf variablen Betrieb mit variabler Sauerstoffproduktion auszulegen. Umgekehrt kann es sinnvoll sein, eine Luftzerlegungsanlage trotz konstanter oder im Wesentlichen konstanter Produktion variabel zu betreiben, indem verschiedene Betriebsweisen vorgesehen sind, die unterschiedlich hohen Energieverbrauch aufweisen.

Gegeben durch unterschiedliche Faktoren (nicht zuletzt durch immer größer werdenden Anteil erneuerbarer Energien an der Stromerzeugung) werden die Stromtarif-Schwankungen im Bereich Industrieanlagen immer größer. Beeinflusst von den gewissen Saisonschwankungen, wird die Schwankungsbreite des Stromtarifs auch durch den Tag-Nacht-Zyklus bestimmt.

Bei niedrigem Strombedarf im Netz (zum Beispiel in der Nacht) kann einen Überschuss an Strom vorliegen. Dieser Überschuss soll aber abgenommen werden und wird daher für einen niedrigeren Preis angeboten. Steigt der Strombedarf im Netz (zum Beispiel tagsüber), steigt auch der Strompreis. Je nach Region und speziellen Rahmenbedingungen können die Strompreise an einem Ort um den Faktor fünf oder auch stärker variieren.

Es besteht also ein Bedarf, Luftzerlegungsanlagen mit einer schnellen und effizienten Lastanpassung auszustatten. Das kurzzeitige Abstellen solcher Anlage ist regelmäßig aufgrund einer stets aufrechtzuerhaltenden Lieferung an gasförmigem Drucksauerstoff nicht möglich.

Bereits seit über 30 Jahren ist es bekannt, Wechselspeicherverfahren einzusetzen, um ein schwankendes Energieangebot zu kompensieren (Springmann, "Energieeinsparung", Linde-Symposium "Luftzerlegungsanlagen", 4. Arbeitstagung der Linde AG vom 15.-17.10.1980, Artikel H). Diese benötigen jedoch einen relativ hohen apparativen und regelungstechnischen Aufwand. Außerdem ist aus US 7272954 bekannt, bei hohem Strompreis, tiefkalte Flüssigkeit in das Destillationssäulen-System einzuleiten und die überschüssige Kälte mittels eines Kaltverdichters zu verbrauchen; auch hier wird allerdings zusätzlicher apparativen Aufwand notwendig.

Ein Verfahren gemäß dem Oberbegriff des Patentanspruchs 1 ist aus US20060010912 A1 bekannt.

Der Erfindung liegt die Aufgabe zugrunde, ein Verfahren der eingangs genannten Art und eine entsprechende Vorrichtung anzugeben, die einen vergleichsweise niedrigen apparativen Aufwand erfordern, trotzdem einen in einem besonders weiten Bereich variablen Betrieb der Anlage hinsichtlich ihres Energieverbrauchs ermöglichen und dabei besonders effizient arbeiten.

Diese Aufgabe wird durch die Merkmale des kennzeichnenden Teils der Patentansprüche 1 und 8 gelöst.

Bei geringem Energieangebot und hohem Strompreis wird die Anlage in der zweiten Betriebsweise gefahren. Dabei wird durch die Einspeisung von flüssigem Sauerstoff sowohl Kälte in die Anlage eingebracht als auch bereits geleistete Trennarbeit. Der Sauerstoff, der von außen zugeführt wird, braucht nicht mehr in der Anlage erzeugt zu werden. Entsprechend kann die Gesamtluftmenge, die in die Anlage eingeführt wird, vermindert werden. Verringert werden kann auch die Kälteproduktion, im Extremfall auf Null. Der Turbinenstrom (zweiter Teilstrom) wird also verringert oder sogar ganz abgeschaltet. Dabei bleibt die Menge an gasförmigem Drucksauerstoffprodukt gleich oder im Wesentlichen gleich. Unter "im Wesentlichen gleich" wird hier eine Veränderung um weniger als 3 %, vorzugsweise weniger als 2 % verstanden.

Bei der Erfindung werden zwei parallelgeschaltete Nachverdichter (auch BAC genannt - "booster air compressor") für den zweiten und den dritten Teilstrom der Luft eingesetzt; anders ausgedrückt ist der entsprechende Nachverdichter zweisträngig ausgebildet. Dies bewirkt eine besondere große Bandbreite, in der die Gesamtmenge der Einsatzluft und damit der Energieverbrauch der Anlage variiert werden kann. Gegenüber einer ersten Betriebsweise, die als Designfall mit hoher Flüssigproduktion ausgestaltet ist, der Energieverbrauch in einer zweiten Betriebsweise auf 50 % reduziert werden, in dem einer der beiden Nachverdichter abgeschaltet und der andere in Unterlast (etwa 0 % betrieben wird. Der Hauptluftverdichter, in dem der Gesamtluftstrom zunächst verdichtet wird, kann dabei ebenfalls mehrsträngig oder gegebenenfalls einsträngig ausgebildet sein. Die beiden Nachverdichter weisen beispielsweise 2 bis 5 Stufen auf, insbesondere 3 bis 4 Stufen. Selbstverständlich können bei der Erfindung auch drei oder mehr parallelgeschaltete Nachverdichter für den zweiten und den dritten Teilstrom der Luft eingesetzt werden; der Nachverdichter ist dann drei- oder mehrsträngig ausgebildet. Stromaufwärts oder stromabwärts des mehrsträngigen Nachverdichters können weitere Nachverdichter eingesetzt werden, die den zweiten und dritten Teilstrom einzeln oder gemeinsam verdichten.

Im Rahmen der Erfindung können der erste Druck (erster Teilstrom, so genannter Drosselstrom) und der zweite hohe Druck (zweiter Teilstrom, so genannter Turbinenstrom) gleich oder unterschiedlich sein. Es kann auch die Gesamtluft auf den ersten oder zweiten hohen Druck verdichtet werden; alternativ wird die Gesamtluft auf einen niedrigeren Druck verdichtet, beispielsweise auf den Hochdrucksäulendruck plus Leitungsverlusten, und der erste und/oder der zweite Teilstrom der Luft werden nachverdichtet. Der zweite Teilstrom wird nach seiner arbeitsleistenden Entspannung in der Regel mindestens teilweise, vorzugsweise vollständig oder im Wesentlichen vollständig in die Hochdrucksäule eingeführt.

Unter dem "Gesamtluftstrom" wird hier die Menge an Luft verstanden, die im Endeffekt in das Destillationssäulen-System eingeleitet wird. Das geschieht auf unterschiedlichen Wegen, in Form von zwei, drei oder mehr Teilströmen, die den Hauptwärmetauscher auf mindestens einem Teilstück durchströmen.

Der in der zweiten Betriebsweise einzuspeisende Flüssigsauerstoff (zweiter Sauerstoffstrom) kann während der ersten Betriebsweise in der Anlage selbst produziert werden ("dritter Sauerstoffstrom" des Patentanspruchs 3); die "externe Quelle außerhalb des Destillationssäulen-Systems" wird dann von einem Flüssigsauerstofftank gebildet, in den während des Normalbetriebs mindestens ein Teil des dritten Sauerstoffstroms eingeleitet wird. Alternativ kann der zweite Sauerstoffstrom vollständig, teilweise oder zeitweise aus einer anderen Quelle entnommen werden, beispielsweise aus einem Flüssigtank, der nicht aus dem Destillationssäulen-System der Anlage, sondern aus dem einer benachbarten Luftzerlegungsanlage oder aus Tankfahrzeugen befüllt wird.

Im Normalbetrieb der Anlage können in dem Destillationssäulen-System neben dem Flüssigsauerstoff weitere Flüssigprodukte wie Flüssigstickstoff und/oder Flüssigargon erzeugt werden.

Es ist günstig, wenn bei der Erfindung mindestens eine, vorzugsweise alle der in Patentanspruch 2 genannten Bedingungen erfüllt sind. Bevorzugt werden die Ströme in der zweiten Betriebsweise (Betrieb bei reduziertem Energieangebot) relativ zur ersten Betriebsweise (Normalbetrieb mit Flüssigproduktion) um einen Wert reduziert, der in den folgenden Zahlenbereichen liegt:

| | |
|---|---|
| Gesamtluftmenge | 5 mol-% bis 30 mol-% |
| Turbinenmenge (Turbinenstrom) | 10 mol-% bis 100 mol-% |

Regelmäßig wird in der zweiten Betriebsweise kein Flüssigprodukt erzeugt, beziehungsweise, falls eine Argongewinnung vorgesehen ist, kein Flüssigprodukt außer Argon.

Eine besonders wirksame Anpassung an ein schwankendes Energieangebot lässt sich bei einem Verfahren nach Patentanspruch 3 erreichen, bei dem in der ersten Betriebsweise (im Normalbetrieb) ein dritter Sauerstoffstrom aus der Niederdrucksäule als Flüssigprodukt abgezogen wird. In der zweiten Betriebsweise (Stromsparbetrieb) wird weniger Sauerstoff als Flüssigprodukt gewonnen, vorzugsweise überhaupt keiner. Die zweite Flüssigsauerstoffmenge (an LOX-Produkt) ist vorzugsweise um 50 mol-% bis 100 mol-% niedriger als die erste Flüssigsauerstoffmenge.

In der zweiten Betriebsweise wird vorzugsweise keiner der Prozessströme des Destillationssäulen-Systems einer Kaltverdichtung unterzogen. Insbesondere werden in der zweiten Betriebsweise keinerlei rotierenden Maschinen eingesetzt, die nicht auch in der ersten Betriebsweise genutzt werden. Der Hardware-Aufwand für den variablen Betrieb ist damit denkbar gering.

Unter "Kaltverdichtung" wird hier ein Gasverdichtungsvorgang verstanden, bei dem das Gas der Verdichtung bei einer Temperatur zugeführt wird, die deutlich unterhalb der Umgebungstemperatur liegt, insbesondere unterhalb von 240 K.

Dadurch kann das erfindungsgemäße Verfahren besonders effizient durchgeführt werden. Die gesamte Kälte, die über die Flüssigkeitszuspeisung zugeführt wird, kann genutzt werden, um die Turbinenluftmenge zu reduzieren. Indem entsprechend weniger Luft nachverdichtet werden muss oder indem - bei Verfahren mit Verdichtung der Gesamtluft auf einen hohen Druck - die Gesamtluft auf einen deutlich niedrigeren Druck verdichtet wird.

Vorzugsweise wird in der zweiten Betriebsweise die arbeitsleistende Entspannung des zweiten Teilstroms gänzlich eingestellt, das heißt die zweite Turbinenmenge ist null.

Die beiden Nachverdichter können jeweils einen separaten Nachkühler aufweisen; alternativ wird ihre Kompressionswärme in einem gemeinsamen Nachkühler entfernt.

Grundsätzlich kann der Gesamtluftstrom nur aus dem ersten Teilstrom (Turbinenstrom) und dem zweiten Teilstrom (Drosselstrom) bestehen. Der Gesamtluftstrom kann auch weitere Luftteilströme umfassen, darunter einen ersten Teil (Direktluft), der ohne Turbinenentspannung und in im Wesentlichen gasförmigem Zustand in das Destillationssäulen-System, insbesondere in die Hochdrucksäule eingespeist wird. Als "im Wesentlichen gasförmig" wird hier ein Strom bezeichneten, der vollständig gasförmig ist oder weniger als 1-2 mol-% Flüssigkeit enthält. Vorzugsweise wird der Gesamtluftstrom in genau drei Luftströme aufgeteilt, wie es im Patentanspruch 7 beschrieben ist.

Die Erfindung betrifft außerdem eine Vorrichtung gemäß Patentanspruch 8. Die erfindungsgemäße Vorrichtung kann durch Vorrichtungsmerkmale ergänzt werden, die den Merkmalen der abhängigen Verfahrensansprüche entsprechen.

Die erfindungsgemäße variable Betriebsweise kann nicht nur auf Anlagen angewendet werden, die von Vorneherein auf einen solchen variablen Betrieb ausgelegt sind. Vielmehr betrifft die Erfindung außerdem ein Verfahren zum Nachrüsten einer bestehenden Tieftemperatur-Luftzerlegungsanlage gemäß den Patentansprüchen 9 bis 11.

Dabei muss kaum in die Hardware des bestehenden Destillationssäulen-Systems eingegriffen werden. Fehlt eine Leitung zum Einspeisen von Flüssigsauerstoff in die Niederdrucksäule, muss diese natürlich nachgerüstet werden. Unter Umständen kann auch eine vorhandene Leitung genutzt werden; dann müssen lediglich Armaturen und gegebenenfalls eine Pumpe ergänzt werden. Im Übrigen ist es mit einer Anpassung der Regelung getan, das heißt der Software des Betriebsleitsystems. Insbesondere müssen keinerlei rotierende Maschinen nachgerüstet werden. Eine Ausnahme kann der zweite Nachverdichter sein, wenn die bestehende Anlage nur einen einsträngigen Nachverdichter aufweist.

Die Erfindung sowie weitere Einzelheiten der Erfindung werden im Folgenden anhand von in den Zeichnungen schematisch dargestellten Ausführungsbeispielen näher erläutert. Hierbei zeigen:
- Figur 1: ein erstes Ausführungsbeispiel ohne Argongewinnung und
- Figur 2: ein zweites Ausführungsbeispiel mit Argongewinnung.

Der Hauptluftverdichter, die Vorkühlung der Luft und die Luftreinigung sind in Figur 1 nicht dargestellt. Der gereinigte Gesamtluft 1 tritt in der ersten Betriebsweise (Normalbetrieb/Auslegungsfall) unter einem Druck von 5,8 bar ein. Ein erster Teil 2 wird unter diesem Druck in einen Hauptwärmetauscher 3 auf etwa Taupunkt abgekühlt und über Leitung 4 in die Hochdrucksäule 5 eines Destillationssäulen-Systems eingeleitet, das außerdem eine Niederdrucksäule 6 und einen Hauptkondensator 7 aufweist. Die beiden Säulen weisen an ihrem Kopf einen Betriebsdruck von 5,0 bis 5,5 bar beziehungsweise 1,3 bis 1,4 bar auf. Alternativ können die Drücke in beiden Säulen etwa proportional auf ein höheres Niveau angehoben werden.

Ein zweiter Teil 8 der Gesamtluft 1 wird in einem Paar von parallel geschalteten Nachverdichtern 9, 10 mit Nachkühler 11 auf 58 bar nachverdichtet und als "erster Teilstrom" 13 und "zweiter Teilstrom" 16 dem Hauptwärmetauscher 3 zugeführt. Der erste Teilstrom wird bis zum kalten Ende des Hauptwärmetauschers geführt und dabei pseudo-verflüssigt. Nach Entspannung in einem Drosselventil 15 wird er in überwiegend flüssigem Zustand in die Hochdrucksäule 5 eingeleitet. Der zweite Teilstrom wird bei einer Zwischentemperatur über Leitung 16 aus dem Hauptwärmetauscher 3 entnommen, in einer Expansionsturbine 17 arbeitsleistend auf etwa Hochdrucksäulendruck entspannt. Nach Abtrennung eines kleinen Flüssiganteils in einem Abscheider (Phasentrenner) 18 wird der zweite Teilstrom gemeinsam mit dem ersten Teil der Einsatzluft über Leitung 4 der Hochdrucksäule zugeführt. Die Turbine 17 wird von einem elektrischen Generator G gebremst.

Die sauerstoffangereicherte Sumpfflüssigkeit 19 der Hochdrucksäule wird in einem Unterkühlungs-Gegenströmers 20 abgekühlt und über Leitung 21 der Niederdrucksäule 6 an einer Zwischenstelle zugeführt. Über die Leitungen 22 und 23 wird mindestens ein Teil der in die Hochdrucksäule eingespeisten Luft gleich wieder entnommen und nach Unterkühlung 20 der Niederdrucksäule 6 zugespeist. Unreiner Flüssigstickstoff 24 wird ebenfalls unterkühlt (20) und dann über Leitung 25 als Rücklauf auf den Kopf der Niederdrucksäule 6 aufgegeben.

Ein erster Teil 27 des gasförmigen Kopfstickstoffs 26 der Hochdrucksäule 5 wird in dem Hauptkondensator 7 vollständig oder fast vollständig verflüssigt. Der dabei gewonnene Flüssigstickstoff 28 wird zu einem ersten Teil 29 als Rücklauf auf den Kopf der Hochdrucksäule 5 aufgegeben. Ein zweiter Teil 30, 32 kann nach Unterkühlung 20 und Flashgasabtrennung in einem Abscheider (Phasentrenner) 33 als Flüssigprodukt (LIN) gewonnen werden. Ein zweiter Teil 39 des gasförmigen Kopfstickstoffs 26 der Hochdrucksäule 5 wird im Hauptwärmetauscher angewärmt und über Leitung 40 als gasförmiges Druckstickstoffprodukt (PGAN) gewonnen.

Vom Sumpf der Niederdrucksäule (genauer: aus dem Verdampfungsraum des Hauptkondensators 7) wird flüssiger Sauerstoff 34 abgezogen. Ein erster Teil davon strömt als "erster Sauerstoffstrom" 35 zu einer Pumpe 36 und wird dort in flüssigem Zustand auf einen erhöhten Druck von 30 bar gebracht. Der (in dem Beispiel unterkritische) Sauerstoffstrom 37 wird zum kalten Ende des Hauptwärmetauschers geführt. Im Hauptwärmetauscher 3 wird er verdampft und auf etwa Umgebungstemperatur angewärmt. Über Leitung 38 wird der erste Sauerstoffstrom schließlich als gasförmiges Drucksauerstoffprodukt (GOX IC) gewonnen.

Ein zweiter Teil 44/45 des flüssigen Sauerstoffs 34 wird - gegebenenfalls nach Unterkühlung 20 - über Leitung 45 als "dritter Sauerstoffstrom" abgezogen und als Flüssigprodukt gewonnen. Er wird insbesondere in einen Flüssigsauerstofftank (nicht dargestellt) eingeleitet (LOX to tank).

Eine Leitung 46 dient zur Einspeisung eines "zweiten Sauerstoffstroms" aus dem Flüssigsauerstofftank in den Sumpf der Niederdrucksäule; sie ist in der ersten Betriebsweise jedoch außer Betrieb.

Gasförmiger Unreinstickstoff 41 vom Kopf der Niederdrucksäule 6 wird im Unterkühlungs-Gegenströmer 20 und weiter im Hauptwärmetauscher 3 angewärmt und über Leitung 42 in die Atmosphäre abgeblasen oder als Regeneriergas in der nicht dargestellten Einrichtung zur Luftreinigung eingesetzt.

In der ersten Betriebsweise ist die Luftturbine 17 in Betrieb, die Bypass-Leitung 43 wird nicht durchströmt. Ebenso wird über Leitung 45 flüssiger Sauerstoff aus dem Destillationssäulen-System abgezogen. Zusätzlich kann Stickstoff als Flüssigprodukt (LIN) gewonnen werden sowie reiner gasförmiger Stickstoff aus der Niederdrucksäule (nicht dargestellt).

In einer zweiten Betriebsweise (Stromsparbetrieb) wird die Leitung 45 geschlossen, vorzugsweise wird auch kein Flüssigstickstoff (LIN) produziert. Umgekehrt wird über Leitung 46 Flüssigsauerstoff von außerhalb des Destillationssäulen-Systems in die Niederdrucksäule eingespeist. Die Produktmenge an gasförmigem Drucksauerstoff 38/GOX IC bleibt dabei gleich. Die Gesamtluftmenge 1 ist gegenüber der ersten Betriebsweise um etwa 32 mol-% vermindert, der zweite Teil 8/12 sogar um 65 mol-%; vorzugsweise ist einer der beiden Nachverdichter 9, 10 außer Betrieb, der andere wird mit reduzierter Leistung gefahren. Die Turbine 17 steht still, der Bypass 43 ist offen und wird von einem kleinen Strom durchflossen, der die entsprechenden Passagen des Hauptwärmetauschers spült. Der Gesamtluftdruck beträgt nur noch 5,3 bar, der Luftdruck stromabwärts der Nachverdichter 9, 10 nur noch 53 bar. Dabei wird in der zweiten Betriebsweise gleich viel gasförmiges Drucksauerstoffprodukt (GOX IC) unter gleichem Druck geliefert wie in der ersten Betriebsweise. Diese Zahlen gelten für den Fall, dass in der ersten Betriebsweise etwa 25 mol-% des Gesamtsauerstoffprodukts als Flüssigprodukt und etwa 75 mol-% als gasförmiges (innenverdichtetes) Druckprodukt unter ca. 30 bar gewonnen werden. Außerdem wird dabei etwa gleich viel an flüssigem Stickstoff wie an flüssigem Sauerstoff produziert. Hier verstärken sich zwei Effekte und ermöglichen damit eine besonders hohe Verringerung des Energieverbrauchs am Hauptluftverdichter (Gesamtluftmenge) und beim Nachverdichten (erster und zweiter Teilstrom): Zum Einen wird die Gesamtluftmenge verringert, indem flüssiger Sauerstoff von außen eingespeist wird (und damit nicht mehr aus der eingespeisten Luftmenge erzeugt werden muss); zum Anderen verringern die nicht produzierten LOX- und LIN-Produkte den Luft- und Kältebedarf weiter. Bei dem unten dargestellten zweiten Zahlenbeispiel für eine reine Gasanlage werden dagegen nur die Mengenänderungen beschrieben, die alleine durch Einspeisung des externen LOX in der zweiten Betriebsweise hervorgerufen sind.

Im Rahmen der Erfindung kann aus der Anlage zur Erzeugung von Flüssigprodukten (erste Betriebsweise) eine reine Gasanlage (zweite Betriebsweise) gemacht und dabei in Zeiten mit hohen Strompreisen viel Energie gespart werden. Das Verfahren bleibt dabei effizient, da keiner der Verdichter im Bypass betrieben wird und die Verluste bei der Drosselung des Turbinenstromes wegen der kleinen (überwiegend für das Durchspülen von Wärmetauscherpassagen benötigten) Menge und der niedrigen Eintrittstemperatur (diese Temperatur liegt in der zweiten Betriebsweise wesentlich niedriger als in der ersten) relativ gering sind. Es wird praktisch ein effektiver Betriebsmodus ohne Flüssigproduktion ermöglicht. Zusätzliche Energieeinsparung kommt von der reduzierten Gesamtluftmenge (entsprechend verringerte Antriebsenergie am nicht dargestellten Hauptluftverdichter). Wegen nicht benötigter Kälteleistung wird außerdem Antriebsenergie beim Nachverdichten 9/10 eingespart.

Im Rahmen der Erfindung kann auch eine bestehende Flüssiganlage nach Figur 1, aber ohne Leitung 46 entsprechend nachgerüstet werden. Dazu ist lediglich der Einbau dieser Leitung 46 erforderlich, ansonsten bleiben alle Bauteile gleich.

Die Erfindung kann sinngemäß auch bei Verfahren ohne Nachverdichtung genutzt werden, bei denen die Gesamtluft auf deutlich über Hochdrucksäulendruck verdichtet wird (HAP - high air pressure). Unabhängig davon kann die Turbine 17 anstelle des Generators von einem Nachverdichter für Turbinenluft gebremst werden. Auch eine Anwendung der Erfindung auf Verfahren mit so genannter Einblaseturbine (die Luft vom Hauptluftverdichter wird nach Entspannung nicht in die Drucksäule sondern in die Niederdrucksäule geleitet) oder mit mehr als einer Turbine sowie auf solche mit Stickstoffkreislauf ist möglich.

Figur 2 unterscheidet sich von Figur 1 lediglich durch eine hinzugefügte Argongewinnung, die hier nur schematisch dargestellt ist (Argon Box). Diese ist auf die übliche Weise mit Hochdrucksäule und Niederdrucksäule verbunden.

In einem ersten Zahlenbeispiel kann die Anlage nach Figur 2 wie bei Figur 1 betrieben werden. Dabei wird in der zweiten Betriebsweise wird eine Menge an flüssigem Argon LAR gewonnen, die proportional zur Gesamtluftmenge reduziert ist.

Ein zweites Zahlenbeispiel weicht hiervon ab, indem (auch) in der ersten Betriebsweise kein Flüssigsauerstoffprodukt gewonnen wird (und vorzugsweise auch kein Flüssigstickstoffprodukt LIN). Auch in diesem Fall ist die Produktmenge an gasförmigem Drucksauerstoff 38/GOX IC in der zweiten Betriebsweise gleich derjenigen in der ersten Betriebsweise. Die Gesamtluftmenge wird gegenüber der ersten Betriebsweise um 10 mol-% vermindert, der zweite Teil 8/12 um 25 mol-%. Dies kann auch mit einem einzigen Nachverdichter (statt der in den Zeichnungen dargestellten zwei parallel geschalteten) bewerkstelligt werden.

Abweichend von der Darstellung in den Zeichnungen kann der Turbinenstrom 16 auch an einem Zwischenabzug der beiden Nachverdichter 9, 10 abgezogen werden, also mit einem geringeren Druck als der Drosselstrom 13, der dann vom Austritt der Nachverdichter 9, 10 abgenommen wird. Grundsätzlich kann die Turbine 17 auch mit einer Nachverdichterstufe gebremst werden, die eine der Ströme 13 und 16 oder beide weiter nachverdichtet.

## Patentansprüche

1. Verfahren zur Erzeugung von gasförmigem Drucksauerstoff mit variablem Energieverbrauch durch Tieftemperaturzerlegung von Luft in einem Destillationssäulen-System, das eine Hochdrucksäule (5) und eine Niederdrucksäule (6) aufweist, bei dem
- Einsatzluft in Form eines Gesamtluftstroms (1) in einem Hauptwärmetauscher (3) abgekühlt wird,
- mindestens ein Teil der abgekühlten Einsatzluft in die Hochdrucksäule (5) eingeleitet wird,
- ein erster Sauerstoffstrom (35) aus der Niederdrucksäule (6) in flüssigem Zustand auf einen erhöhten Druck gebracht (36) wird,
- der auf den erhöhten Druck gebrachte erste Sauerstoffstrom (37) im Hauptwärmetauscher (3) verdampft oder pseudo-verdampft und angewärmt wird,
- der angewärmte erste Sauerstoffstrom (38) als gasförmiges Drucksauerstoffprodukt gewonnen wird,
- ein erster Teilstrom (13) der Einsatzluft vor seinem Eintritt in den Hauptwärmetauscher (3) auf einen ersten hohen Druck gebracht wird, der mindestens 4 bar höher als der Betriebsdruck der Hochdrucksäule (5) ist,
- der erste Teilstrom unter dem ersten hohen Druck in dem Hauptwärmetauscher (3) verflüssigt oder pseudo-verflüssigt und anschließend in das Destillationssäulen-System eingeleitet (14) wird,
- ein zweiter Teilstrom (16) der Einsatzluft auf einen zweiten hohen Druck gebracht (9, 10) wird, der mindestens 4 bar höher als der Betriebsdruck der Hochdrucksäule (5) ist,
- der zweite Teilstrom in dem Hauptwärmetauscher (3) nur auf eine Zwischentemperatur abgekühlt wird,
- der auf die Zwischentemperatur abgekühlte zweite Teilstrom (16) arbeitsleistend entspannt (17) und anschließend in das Destillationssäulen-System eingeleitet (4) wird,
- wobei in einer ersten Betriebsweise
- eine erste Gesamtluftmenge im Hauptwärmetauscher (3) abgekühlt wird,
- eine erste Turbinenmenge als zweiter Teilstrom (16) der arbeitsleistenden Entspannung zugeführt wird,
- und wobei in einer zweiten Betriebsweise
- eine zweite Gesamtluftmenge im Hauptwärmetauscher (3) abgekühlt wird, die geringer ist als die erste Gesamtluftmenge und
- eine zweite Turbinenmenge als zweiter Teilstrom der arbeitsleistenden Entspannung (17) zugeführt wird, die geringer ist als die erste Turbinenmenge
- und wobei
- der Gesamtluftstrom (1) stromaufwärts seiner Abkühlung im Hauptwärmetauscher (3) in einem Hauptluftverdichter verdichtet wird,
- in der zweiten Betriebsweise ein zweiter Sauerstoffstrom (46) aus einer externen Quelle außerhalb des Destillationssäulen-Systems in flüssigem Zustand in die Niederdrucksäule (6) eingeführt wird, **dadurch gekennzeichnet, dass**
- in der ersten Betriebsweise der erste und der zweite Teilstrom (13, 16) gemeinsam (8, 12) in einem Paar parallel geschalteter Nachverdichter (9, 10) nachverdichtet werden.

2. Verfahren nach Anspruch 1, **dadurch gekennzeichnet, dass** mindestens eine der folgenden Bedingungen erfüllt ist:
- die zweite Gesamtluftmenge ist mindestens 5 mol-% geringer als die erste Gesamtluftmenge,
- eine zweite Turbinenmenge ist mindestens 10 mol-% geringer, insbesondere mindestens 30 mol-% geringer als die erste Turbinenmenge.

3. Verfahren nach Anspruch 1 oder 2, **dadurch gekennzeichnet, dass**
- in der ersten Betriebsweise ein dritter Sauerstoffstrom aus der Niederdrucksäule im Umfang einer ersten Flüssigsauerstoffmenge als Flüssigprodukt abgezogen wird und
- in der zweiten Betriebsweise der dritte Sauerstoffstrom im Umfang einer zweiten Flüssigsauerstoffmenge als Flüssigprodukt abgezogen wird, die geringer ist als die erste Flüssigsauerstoffmenge,
- wobei die zweite Flüssigsauerstoffmenge insbesondere um mindestens 50 mol-%, insbesondere um 100 % geringer ist als die erste Flüssigsauerstoffmenge.

4. Verfahren nach einem der Ansprüche 1 bis 3, **dadurch gekennzeichnet, dass** in der zweiten Betriebsweise keiner der Prozessströme des Destillationssäulen-Systems einer Kaltverdichtung unterzogen wird.

5. Verfahren nach einem der Ansprüche 1 bis 4, **dadurch gekennzeichnet, dass** die zweite Turbinenmenge null ist.

6. Verfahren nach einem der Ansprüche 1 bis 5, **dadurch gekennzeichnet, dass** die beiden Nachverdichter (9, 10) einen gemeinsamen Nachkühler (11) oder jeweils einen Nachkühler aufweisen.

7. Verfahren nach einem der Ansprüche 1 bis 6, **dadurch gekennzeichnet, dass** der Gesamtluftstrom aus einem ersten Teil (2) und einem zweiten Teil (8) besteht, wobei der zweite Teil (8) aus dem ersten Teilstrom (13) und dem zweiten Teilstrom (16) besteht und insbesondere der erste Teil (2) ohne Turbinenentspannung in im Wesentlichen gasförmigem Zustand in das Destillationssäulen-System, insbesondere in die Hochdrucksäule (5) eingespeist wird.

8. Vorrichtung zur Erzeugung von gasförmigem Drucksauerstoff mit variablem Energieverbrauch durch Tieftemperaturzerlegung von Luft
- mit einem Destillationssäulen-System, das eine Hochdrucksäule (5) und eine Niederdrucksäule (6) aufweist,
- mit einem Hauptwärmetauscher (3) zum Abkühlen von Einsatzluft in Form eines Gesamtluftstroms (1),
- mit Mitteln zum Einleiten mindestens eines Teils der abgekühlten Einsatzluft in die Hochdrucksäule (5),
- mit Mitteln (36), um einen ersten Sauerstoffstrom (35) aus der Niederdrucksäule (6) in flüssigem Zustand auf einen erhöhten Druck zu bringen,
- mit Mitteln zum Verdampfen oder Pseudo-Verdampfen und Anwärmen des auf den erhöhten Druck gebrachten ersten Sauerstoffstrom (37) im Hauptwärmetauscher (3),
- mit Mitteln zum Gewinnen des angewärmten ersten Sauerstoffstroms (38) als gasförmiges Drucksauerstoffprodukt,
- mit Mitteln (9, 10), um einen ersten Teilstrom (13) der Einsatzluft vor seinem Eintritt in den Hauptwärmetauscher (3) auf einen ersten hohen Druck zu bringen, der mindestens 4 bar höher als der Betriebsdruck der Hochdrucksäule (5) ist,
- mit Mitteln zum Verflüssigen oder Pseudo-Verflüssigen des ersten Teilstroms unter dem ersten hohen Druck in dem Hauptwärmetauscher (3),
- mit Mitteln (14) zum Einleiten des (pseudo-)verflüssigten ersten Teilstroms in das Destillationssäulen-System,
- mit Mitteln (9, 10), um einen zweiten Teilstrom (16) der Einsatzluft auf einen zweiten hohen Druck zu bringen, der mindestens 4 bar höher als der Betriebsdruck der Hochdrucksäule (5) ist,
- mit Mitteln zum Entnehmen des zweiten Teilstroms in dem Hauptwärmetauscher (3) bei einer Zwischentemperatur,
- mit Mitteln (17) zum arbeitsleistenden Entspannen des auf die Zwischentemperatur abgekühlten zweiten Teilstroms (16)
- mit Mitteln (4) zum Einleiten des arbeitsleistend entspannten ersten Teilstroms in das Destillationssäulen-System eingeleitet (4),
- mit einem Hauptluftverdichter zum Verdichten des Gesamtluftstroms (1) stromaufwärts seiner Abkühlung im Hauptwärmetauscher (3),
- mit einem Mittel zum Einleiten eines zweiten Sauerstoffstroms (46) in flüssigem Zustand aus einer externen Quelle außerhalb des Destillationssäulen-Systems in die Niederdrucksäule (6)
- mit einer Regelvorrichtung, durch die folgende Prozessparameter eingestellt werden:
- in einer ersten Betriebsweise
- eine erste Gesamtluftmenge, die im Hauptwärmetauscher (3) abgekühlt wird,
- eine erste Turbinenmenge, die als erster Teilstrom (16) der arbeitsleistenden Entspannung zugeführt wird,
- und in einer zweiten Betriebsweise
- eine zweite Gesamtluftmenge im Hauptwärmetauscher (3) abgekühlt wird, die geringer ist als die erste Gesamtluftmenge,
- eine zweite Turbinenmenge als erster Teilstrom der arbeitsleistenden Entspannung (17) zugeführt wird, die geringer ist als die erste Turbinenmenge
- eine Menge an dem zweiten Sauerstoffstrom, die der Niederdrucksäule (6) in flüssigem Zustand zugeführt wird, die größer ist als die Menge in der ersten Betriebsweise, **gekennzeichnet durch** ein Paar parallel geschalteter Nachverdichter (9,10) zum gemeinsamen Nachverdichten des ersten und zweiten Teilstroms (13,16).

9. Verfahren zum Nachrüsten einer Tieftemperatur-Luftzerlegungsanlage für einen Betrieb gemäß dem Verfahren nach einem der Ansprüche 1 bis 7, **dadurch gekennzeichnet, dass** Mittel zum Einführen des zweiten Sauerstoffstroms in die Niederdrucksäule hinzugefügt werden.

10. Verfahren nach Anspruch 9, **dadurch gekennzeichnet, dass** außer den Mitteln zum Einführen des zweiten Sauerstoffstroms in die Niederdrucksäule und gegebenenfalls dem weiteren Nachverdichter (10) keine oder keine wesentlichen Änderungen an der Tieftemperatur-Luftzerlegungsanlage vorgenommen werden.

## Claims

1. Method for producing gaseous compressed oxygen having variable power consumption by low temperature separation of air in a distillation column system that has a high-pressure column (5) and a low-pressure column (6), in which
- feed air in the form of a total air stream (1) is cooled in a main heat exchanger (3),
- at least a part of the cooled feed air is introduced into the high-pressure column (5),
- a first oxygen stream (35) from the low-pressure column (6) is pressurized (36) in the liquid state,
- the pressurized first oxygen stream (37) is vaporized or pseudo-vaporized and warmed in the main heat exchanger (3),
- the warmed first oxygen stream (38) is obtained as a gaseous compressed oxygen product,
- a first substream (13) of the feed air, before entry thereof into the main heat exchanger (3), is brought to a first high pressure which is at least 4 bar higher than the operating pressure of the high-pressure column (5),
- the first substream is liquefied or pseudo-liquefied at the first high pressure in the main heat exchanger (3) and subsequently introduced (14) into the distillation column system,
- a second substream (16) of the feed air is brought to a second high pressure (9, 10) that is at least 4 bar higher than the operating pressure of the high-pressure column (5),
- the second substream is cooled in the main heat exchanger (3) only to an intermediate temperature,
- the second substream (16) that is cooled to the intermediate temperature is work-producingly expanded (17) and subsequently introduced into the distillation column system (4),
- wherein, in a first mode of operation
- a first total air amount is cooled in the main heat exchanger (3),
- a first turbine amount, as second substream (16), is fed to the work-producing expansion,
- and wherein, in a second mode of operation
- a second total air amount is cooled in the main heat exchanger (3), which second total air amount is less than the first total air amount and,
- a second turbine amount is fed as second substream to the work-producing expansion (17) which second turbine amount is less than the first turbine amount
- and wherein
- the total air stream (1), upstream of its cooling the the main heat exchanger (3), is compressed in a main air compressor,
- in the second mode of operation, a second oxygen stream (46) is introduced from an external source outside the distillation column system into the low-pressure column (6) in the liquid state, **characterized in that**
- in the first mode of operation, the first and second substreams (13, 16) are together (8, 12) boosted in a pair of parallel-connected boosters (9, 10).

2. Method according to Claim 1, **characterized in that** at least one of the following conditions is met:
- the second total air amount is at least 5 mol% lower than the first total air amount,
- a second turbine amount is at least 10 mol% lower, in particular at least 30 mol% lower, than the first turbine amount.

3. Method according to Claim 1 or 2, **characterized in that**
- in the first mode of operation, a third oxygen stream is taken off as liquid product from the low-pressure column in the scope of a first liquid oxygen amount and
- in the second mode of operation, the third oxygen stream is taken off as liquid product in the scope of a second liquid oxygen amount which is lower than the first liquid oxygen amount,
- wherein the second liquid oxygen amount is lower than the first liquid oxygen amount, in particular by at least 50 mol%, in particular by 100 mol%.

4. Method according to any one of Claims 1 to 3, **characterized in that**, in the second mode of operation, none of the process streams of the distillation column system is subjected to a cold compression.

5. Method according to any one of Claims 1 to 4, **characterized in that** the second turbine amount is zero.

6. Method according to any one of Claims 1 to 5, **characterized in that** the two boosters (9, 10) have a shared aftercooler (11) or have one aftercooler each.

7. Method according to any one of Claims 1 to 6, **characterized in that** the total air stream consists of a first part (2) and a second part (8), wherein the second part (8) consists of the first substream (13) and the second substream (16), and in particular the first part (2) is fed without turbine expansion substantially in the gaseous state into the distillation column system, in particular into the high-pressure column (5).

8. Device for producing gaseous compressed oxygen having variable energy consumption by low-temperature separation of air
- having a distillation column system that has a high-pressure column (5) and a low-pressure column (6),
- having a main heat exchanger (3) for cooling feed air in the form of a total air stream (1),
- having means for introducing at least a part of the cooled feed air into the high-pressure column (5),
- having means (36) for pressurizing a first oxygen stream (35) from the low-pressure column (6) in the liquid state,
- having means for vaporizing or pseudo-vaporizing and warming in the main heat exchanger (3) the pressurized first oxygen stream (37),
- having means for producing the warmed first oxygen stream (38) as a gaseous compressed oxygen product,
- having means (9, 10) for bringing a first substream (13) of the feed air, before entry thereof into the main heat exchanger (3), to a first high pressure which is at least 4 bar higher than the operating pressure of the high-pressure column (5),
- having means for liquefying or pseudo-liquefying the first substream at the first high pressure in the main heat exchanger (3),
- having means (14) for introducing the (pseudo-)liquefied first substream into the distillation column system,
- having means (9, 10) for bringing a second substream (16) of the feed air to a second high pressure which is at least 4 bar higher than the operating pressure of the high-pressure column (5),
- having means for withdrawing the second substream in the main heat exchanger (3) at an intermediate temperature,
- having means (17) for the work-producing expansion of the second substream (16) that is cooled to the intermediate temperature,
- having means (4) for introducing the work-producingly expanded first substream into the distillation column system introduced (4),
- having a main air compressor for compressing the total air stream (1) upstream of its cooling in the main heat exchanger (3),
- having a means for introducing a second oxygen stream (46) in the liquid state from an external source outside the distillation column system into the low-pressure column (6)
- having a control device, by which the following process parameters are set:
- in a first mode of operation
- a first total air amount which is cooled in the main heat exchanger (3),
- a first turbine amount which is fed as first substream (16) to the work-producing expansion,
- and in a second mode of operation
- a second total air amount is cooled in the main heat exchanger (3) which is less than the first total air amount,
- a second turbine amount is fed as first substream to the work-producing expansion (17), which second turbine amount is less than the first turbine amount
- an amount of the second oxygen stream which is fed to the low-pressure column (6) in the liquid state, which amount is greater than the amount in the first mode of operation, **characterized by** a pair of boosters (9, 10) connected in parallel for jointly boosting the first and second substream (13,16).

9. Method for retrofitting a low-temperature air separation plant for an operation according to the method according to any one of claims 1 to 7, **characterized in that** means are added for introducing the second oxygen stream into the low-pressure column.

10. Method according to Claim 9, **characterized in that**, apart from the means for introducing the second oxygen stream into the low-pressure column and optionally apart from the further booster (10), no, or substantially no, changes to the low-temperature air separation plant are made.

## Revendications

1. Procédé de production d'oxygène gazeux sous pression à consommation d'énergie variable par séparation cryogénique d'air dans un système de colonnes de distillation comprenant une colonne à haute pression (5) et une colonne à basse pression (6), procédé dans lequel
- de l'air d'alimentation se présentant sous la forme d'un flux d'air total (1) est refroidit dans un échangeur de chaleur principal (3),
- au moins une partie de l'air d'alimentation refroidi est introduite dans la colonne à haute pression (5),
- un premier flux d'oxygène (35) provenant de la colonne à basse pression (6) est amené (36) à une pression élevée à l'état liquide,
- le premier flux d'oxygène (37), amené à la pression élevée, est vaporisé ou pseudo-vaporisé et chauffé dans l'échangeur de chaleur principal (3),
- le premier flux d'oxygène chauffé (38) est obtenu sous forme de produit oxygène gazeux sous pression,
- un premier flux partiel (13) de l'air d'alimentation est amené, avant son entrée dans l'échangeur de chaleur principal (3), à une première pression élevée supérieure d'au moins 4 bars à la pression de fonctionnement de la colonne à haute pression (5),
- le premier flux partiel est liquéfié ou pseudo-liquéfié au-dessous de la première pression élevée dans l'échangeur de chaleur principal (3), puis est introduit dans le système de colonne de distillation (14),
- un deuxième flux partiel (16) de l'air d'alimentation est amené à une deuxième pression élevée (9, 10) qui est supérieure d'au moins 4 bars à la pression de fonctionnement de la colonne à haute pression (5),
- le deuxième flux partiel dans l'échangeur de chaleur principal (3) n'est refroidi que jusqu'à une température intermédiaire,
- le deuxième flux partiel (16) refroidi à la température intermédiaire est détendu (17) de manière à être opérationnel puis est introduit (4) dans le système de colonnes de distillation,
- dans un premier mode de fonctionnement
- une première quantité d'air totale est introduite dans l'échangeur de chaleur principal (3),
- une première quantité de turbine est amenée comme deuxième flux partiel (16) à la détente opérationnelle,
- et dans un deuxième mode de fonctionnement
- une deuxième quantité d'air totale, inférieure à la première quantité d'air totale, est refroidie dans l'échangeur de chaleur principal (3), et
- une deuxième quantité de turbine, inférieure à la première quantité de turbine, est amenée comme deuxième flux partiel à la détente opérationnelle (17),
- et
- le flux d'air total (1) est comprimé dans un compresseur d'air principal en amont de son refroidissement dans l'échangeur de chaleur principal (3),
- dans le deuxième mode de fonctionnement, un deuxième flux d'oxygène (46) provenant d'une source externe à l'extérieur du système de colonnes de distillation est introduit à l'état liquide dans la colonne à basse pression (6), **caractérisé en ce que**
- dans le premier mode de fonctionnement, les premier et deuxième flux partiels (13, 16) sont surcomprimés conjointement (8, 12) dans une paire de surpresseurs (9, 10) montés en parallèle.

2. Procédé selon la revendication 1, **caractérisé en ce que** l'une au moins des conditions suivantes est remplie :
- la deuxième quantité totale d'air est inférieure d'au moins 5 % en moles à la première quantité d'air totale,
- une deuxième quantité de turbine est inférieure d'au moins 10 % en moles, en particulier d'au moins 30 % en moles, à la première quantité de turbine.

3. Procédé selon la revendication 1 ou 2, **caractérisé en ce que**
- dans le premier mode de fonctionnement, un troisième flux d'oxygène provenant de la colonne à basse pression est retiré sous forme de produit liquide à la périphérie d'une première quantité d'oxygène liquide, et
- dans le deuxième mode de fonctionnement, le troisième flux d'oxygène est retiré sous forme de produit liquide à la périphérie d'une deuxième quantité d'oxygène liquide qui est inférieure à la première quantité d'oxygène liquide,
- la deuxième quantité d'oxygène liquide étant inférieure, notamment d'au moins 50 % en moles, en particulier de 100 %, à la première quantité d'oxygène liquide.

4. Procédé selon l'une des revendications 1 à 3, **caractérisé en ce que**, dans le deuxième mode de fonctionnement, aucun des flux de traitement du système de colonnes de distillation n'est soumis à une compression à froid.

5. Procédé selon l'une des revendications 1 à 4, **caractérisé en ce que** la deuxième quantité de turbine est nulle.

6. Procédé selon l'une des revendications 1 à 5, **caractérisé en ce que** les deux surpresseurs (9, 10) comporte un post-refroidisseur commun (11) ou comporte chacun un post-refroidisseur.

7. Procédé selon l'une des revendications 1 à 6, **caractérisé en ce que** le flux d'air total comprend une première partie (2) et une deuxième partie (8), la deuxième partie (8) comprenant le premier flux partiel (13) et le deuxième flux partiel (16) et en particulier la première partie (2) étant introduite sans détente de turbine à l'état sensiblement gazeux dans le système de colonnes de distillation, en particulier dans la colonne à haute pression (5).

8. Dispositif de génération d'oxygène gazeux sous pression à consommation d'énergie variable par séparation cryogénique de l'air, le dispositif comprenant
- un système de colonnes de distillation comportant une colonne à haute pression (5) et une colonne à basse pression (6),
- un échangeur de chaleur principal (3) destiné à refroidir l'air d'alimentation sous la forme d'un flux d'air total (1),
- des moyens destinés à introduire au moins une partie de l'air d'alimentation refroidi dans la colonne à haute pression (5),
- des moyens (36) destinés à amener un premier flux d'oxygène (35) provenant de la colonne à basse pression (6) à l'état liquide à une pression élevée,
- des moyens destinés à évaporer ou pseudo-évaporer et chauffer le premier flux d'oxygène (37), amené à la pression élevée, dans l'échangeur de chaleur principal (3),
- des moyens destinés à obtenir le premier flux d'oxygène chauffé (38) sous forme de produit oxygène gazeux sous pression,
- des moyens (9, 10) destinés à amener un premier flux partiel (13) de l'air d'alimentation, avant son entrée dans l'échangeur de chaleur principal (3), à une première pression élevée supérieure d'au moins 4 bars à la pression de fonctionnement de la colonne à haute pression (5),
- des moyens destinés à liquéfier ou pseudo-liquéfier le premier flux partiel au-dessous de la première pression élevée dans l'échangeur de chaleur principal (3),
- des moyens (14) destinés à introduire le premier flux partiel (pseudo-)liquéfié dans le système de colonnes de distillation,
- des moyens (9, 10) destinés à amener un deuxième flux partiel (16) de l'air d'alimentation à une deuxième pression élevée supérieure d'au moins 4 bars à la pression de fonctionnement de la colonne à haute pression (5),
- des moyens destinés à retirer le deuxième flux partiel dans l'échangeur de chaleur principal (3) à une température intermédiaire,
- des moyens (17) destinés à effectuer une détente opérationnelle du deuxième flux partiel (16) refroidi à la température intermédiaire,
- des moyens (4) destinés à introduire le premier flux partiel détendu de manière opérationnelle dans le système de colonnes de distillation (4),
- un compresseur d'air principal destiné à comprimer le flux d'air total (1) en amont de son refroidissement dans l'échangeur de chaleur principal (3),
- un moyen destiné à introduire un deuxième flux d'oxygène (46) à l'état liquide provenant d'une source externe à l'extérieur du système de colonnes de distillation dans la colonne à basse pression (6)
- un dispositif de régulation permettant de régler les paramètres de processus suivants :
- dans un premier mode de fonctionnement
- une première quantité d'air totale est introduite dans l'échangeur de chaleur principal (3),
- une première quantité de turbine est amenée comme deuxième flux partiel (16) à la détente opérationnelle,
- et dans un deuxième mode de fonctionnement
- une deuxième quantité d'air totale, inférieure à la première quantité d'air totale, est refroidie dans l'échangeur de chaleur principal (3), et
- une deuxième quantité de turbine, inférieure à la première quantité de turbine, est amenée comme deuxième flux partiel à la détente opérationnelle (17),
- une quantité du deuxième flux d'oxygène, supérieure à la quantité du premier mode de fonctionnement, est amenée à l'état liquide à la colonne à basse pression (6), **caractérisé par** une paire de surpresseurs (9, 10) montés en parallèle et destinés à surcomprimer conjointement les premier et deuxième flux partiels (13, 16).

9. Procédé d'équipement d'une installation de séparation d'air cryogénique pour le fonctionnement selon le procédé selon l'une des revendications 1 à 7, **caractérisé en ce que** des moyens destinés à introduire le deuxième flux d'oxygène sont ajoutés à la colonne à basse pression.

10. Procédé selon la revendication 9, **caractérisé en ce que**, outre les moyens d'introduction du deuxième flux d'oxygène dans la colonne à basse pression et éventuellement le surpresseur supplémentaire (10), aucune modification ou modification significative n'est apportée à l'installation de séparation cryogénique d'air.
